# EUROPÄISCHE PATENTSCHRIFT

(11) **EP 2 082 098 B1**
(45) Veröffentlichungstag und Bekanntmachung des Hinweises auf die Patenterteilung: **31.10.2018**
(21) Anmeldenummer: 07816251.8
(22) Anmeldetag: 13.11.2007
(51) Int. Cl.: E02F 3/24, E02F 7/02

(54) **AUSHUBVORRICHTUNG**
EXCAVATION DEVICE
DISPOSITIF DE CREUSEMENT

(30) Priorität: 23.11.2006 CH 18862006
(43) Veröffentlichungstag der Anmeldung: 29.07.2009
(73) Patentinhaber: Sersa Maschineller Gleisbau AG, 8307 Effretikon (CH)
(72) Erfinder: JÄGER, Heinz, 8604 Volketswil (CH)
(74) Vertreter: Frischknecht, Harry Ralph
(86) Internationale Anmeldenummer: PCT/CH2007/000568
(87) Internationale Veröffentlichungsnummer: WO 2008/061383

(56) Entgegenhaltungen:
- EP-A1- 0 250 617
- EP-A1- 0 879 807
- WO-A-2006/074828
- CH-A- 331 149
- DE-A1- 3 235 023
- DE-A1- 3 738 508
- DE-B- 1 145 105
- DE-C- 272 118
- DE-C- 763 672
- DE-C- 869 925
- US-A- 2 889 043
- US-A1- 2 417 846
- US-A1- 3 020 656
- US-A1- 4 234 415

## Beschreibung

### Technisches Gebiet der Erfindung

Die Erfindung betrifft eine vorrichtung nach dem Oberbegriff des Anspruchs 1.

### Stand der Technik

Aus CH-A-331 149 ist ein Gerät mit nach unten gerichteten, mit einem Rüttelgerät gekoppelten Schneiden zum Ausstechen eines von den Schneiden eingefassten Massequerschnitts zum Aushub und Verladen von Massen bekannt.

DE-A-32 35 023 offenbart eine Aushubvorrichtung mit einem zum Abtransport von lockerem Schutt vorgesehenen Längsförderer zum Streckenausbau im Bergbau. Das vordere Ende des Förderers trägt eine quer zu dessen Längsrichtung angeordnete rotierende Walze. Die Walzenoberfläche ist mit Brechspitzen versehen, und innerhalb der Walze ist ein Antriebsmotor angeordnet. Die angetriebene Walze nimmt losen Schutt auf und ebnet zugleich den Boden, über den der Förderer vorgeschoben wird. Gleichzeitig wird der Schutt auf den Förderer geworfen.

Aus WO-A-2006/074828 ist eine Vorrichtung zum Reinigen von Schotter eines Gleises mit einem quer zu einer Maschinenlängsrichtung verlaufenden Kettenquertrum mit einer Räumkette bekannt. Bei langsamer Vorfahrt der Maschine wird Schotter unterhalb des Gleises mittels der endlos umlaufenden Räumkette abgegraben und einer Reinigungsanlage zugeführt. Eine Vorrichtung der eingangs genannten Art ist aus EP-A 0 879 807 bekannt.

### Darstellung der Erfindung

Der Erfindung liegt die Aufgabe zugrunde, eine Vorrichtung der eingangs genannten Art zu schaffen, die keine exponierten beweglichen Teile, wie zum Beispiel Ketten oder Becher, aufweist und somit zur Zerkleinerung grösserer Brocken robust gebaut werden kann. Die Aushubvorrichtung soll zudem für Aushubmaterialien aller Art geeignet und auf kleinstem Raum einsetzbar sein.

Zur erfindungsgemässen Lösung der Aufgabe führt eine Vorrichtung mit den Merkmalen des Auspruchs 1.

Die konisch verlaufende Leitfläche des Flügelrades grenzt mit dem verjüngten Ende an ein Förderband an und bildet eine Ablauffläche für Aushubmaterial.

Das Aushubgerät umfasst zwei Flügelräder mit einem zwischen diesen angeordneten Förderband.

Die Leitflügel sind von zwei parallel zueinander stehenden seitlichen Rändern begrenzt, und die Breite der Leitflügel entspricht im wesentlichen der Breite der konisch verlaufenden Leitfläche.

Die Leitflügel sind bevorzugt gegenüber der Drehachse so um einen Winkel verdreht, dass, in Laufrichtung gesehen, der äussere seitliche Rand dem inneren seitlichen Rand vorläuft.

Der äussere seitliche Rand der Leitflügel grenzt zumindest in einem Bereich unterhalb des Förderbandes an ein feststehendes Leitschild an.

Bei einer bevorzugten Ausführung endet das Leitschild mit einer parallel zur Förderebene des Förderbandes liegenden oberen Kante oberhalb des Förderbandes.

Zweckmässigerweise ragt von einem Umfangsrand des Leitschildes eine die Leitflügel überdeckende Flügelabdeckung nach innen ab.

Bevorzugt sind die Leitflügel bezüglich eines senkrecht zu den seitlichen Rändern liegenden Querschnitts gekrümmt, und die gekrümmte Fläche der Leitflügel weist mit der konkaven Krümmung in die Drehrichtung der Flügelräder.

Bevorzugt ragen von den Leitflügeln seitlich Flügelzähne nach aussen ab.

Zweckmässigerweise ist den Flügelrädern je ein einzeln steuerbarer Motor zugeordnet.

### Kurze Beschreibung der Zeichnung

Weitere Vorteile Merkmale und Einzelheiten der Erfindung ergeben sich aus der nachfolgenden Beschreibung bevorzugter Ausführungsbeispiele sowie anhand der Zeichnung; diese zeigt schematisch in
- Fig. 1: eine Schrägsicht auf eine Aushubvorrichtung;
- Fig. 2: eine Schrägsicht auf ein Detail von Fig. 1 mit entferntem rechtem Flügelrad;
- Fig. 3: einen Vertikalschnitt durch die Drehachse eines Teils der Aushubvorrichtung von Fig. 1 mit Blick in Förderrichtung;
- Fig. 4: den weiter vereinfachten Vertikalschnitt von Fig.3 durch die Drehachse eines Teils der Aushubvorrichtung von Fig. 1 mit Blick entgegen der Förderrichtung;
- Fig. 5: die Seitenansicht der Anordnung von Fig. 4;
- Fig. 6-11: Materialschichtung nach Befüllung in Abhängigkeit von der Drehrichtung;
- Fig.12-14: verschiedene Flügelrad-Ausführungen.

### Beschreibung von Ausführungsbeispielen

Eine in Fig. 1 dargestellte Aushubmaschine 10 weist zwei konzentrisch und in Abstand zu einander angeordnete Flügelräder 12, 14 auf. Zwischen den um eine gemeinsame Drehachse y rotierbaren Flügelrädern 12, 14 ist ein Längsförderer mit einem endlos umlaufenden Förderband 18 mit einer in einem rechten Winkel zur Drehachse y liegenden, im allgemeinen der Arbeitsrichtung A der Aushubmaschine 10 entsprechenden Förderrichtung x angeordnet. Die Flügelräder 12, 14 und das Förderband 18 sind auf einem Maschinenrahmen 16 montiert.

Jedes Flügelrad 12, 14 weist eine zentrale, rotationssymmetrisch zur Drehachse y angeordnete und mit dieser einen Winkel von etwa 45° einschliessende konische Leitfläche 20 auf. Von der konischen Leitfläche 20 ragen gleichmässig über den Umfang verteilte Leitflügel 22 radial nach aussen ab. Die Projektion der Leitflügel 22 in Radialrichtung schneidet dabei die Drehachse y in einem spitzen Winkel von etwa 45°, d.h., die Fläche der Leitflügel 22 ist gegenüber einer von der Drehachse y ausgehenden Radialebene um einen Winkel von etwa 45° verdreht. Die Leitflügel 22 erstrecken sich über die gesamte Breite der konischen Leitfläche 20 und sind durch zwei parallel zueinander und rechtwinklig zur Drehachse y stehende seitliche Flügelränder 24, 26 begrenzt. Bezüglich eines senkrecht zu den seitlichen Rändern 24, 26 verlaufenden Querschnitts sind die Leitflügel 22 gekrümmt ausgebildet.

Die konische Leitfläche 20 verjüngt sich von der Aussenseite jedes Flügelrades 12, 14 gegen die dem Förderband 18 benachbart liegende Innenseite.

Die Leitflügel 22 sind gegenüber der Drehachse y so um den Winkel verdreht, dass, in Laufrichtung u gesehen, der äussere seitliche Rand 26 dem inneren seitlichen Rand 24 vorläuft. Die gekrümmte Fläche der Leitflügel 22 weist dabei mit der konkaven Krümmung in die Drehrichtung u. Vom äusseren seitlichen Rand der Leitflügel 22 ragen Flügelzähne 28 im Wesentlichen tangential von der gekrümmten Fläche der Leitflügel 22 nach aussen ab.

Innenseitig ist jedes Flügelrad 12, 14 von einem feststehenden Leitschild 30 mit kreisförmigem Umfangsrand 32 bis auf einen oberhalb des Förderbandes 18 liegenden Bereich abgedeckt. Das Leitschild 30 überragt das Förderband 18 mit einer parallel zum Förderband 18 liegenden Kante 31 um ein Mass e. Der Spalt zwischen dem Leitschild 30 und dem Förderband 18 im Bereich der Kante 31 ist von einem streifenförmigen, von der Kante 31 zum tieferliegenden Förderband 18 verlaufenden Abdeckblech 33 überdeckt. In einem weiteren Bereich zwischen etwa dem tiefsten Punkt S des Flügelrades 12, 14 und einem Punkt T oberhalb des Förderbandes 18 ragt vom Umfangsrand 32 des Leitschildes 30 eine Flügelabdeckung 34 in Form eines etwa der Breite der Leitflügel 22 entsprechenden Bandes im wesentlichen radial nach aussen ab.

Wie aus Fig. 3 ersichtlich, leiten und pressen die Leitflügel 22 Aushubmaterial 41 gegen das Leitschild 30. Der durch das Leitschild 30 und die Flügelabdeckung 34 gebildete Führungskanal verhindert das Ausfliessen des Aushubmaterials im aufsteigenden Teil des Flügelrades 12, 14. Im Bereich dieser Flügelabdeckung 34 bildet sich zwischen zwei aufeinander folgenden Leitflügeln 22 eine durch das Leitschild und die Flügelabdeckung 34 abgegrenzte, nur gegen die Aussenseite des Flügelrades 12, 14 offene Kammer 36, die sich in Drehrichtung des Flügelrades 12, 14 bewegt und am Ende des Leitschildes 30 oberhalb des Förderbandes 18 sich öffnet. Die konische Leitfläche 20 der sich oberhalb des Förderbandes 18 befindenden Kammer 36 bildet für das Aushubmaterial 41 eine Ablauffläche auf das Förderband 18, wobei der innere Umfangsrand der konischen Leitfläche 20 an den seitlichen Rand des Förderbandes 18 angrenzt. Zusätzlich erfolgt eine erzwungene Verschiebung des Aushubmaterials 41 in Richtung auf das Förderband 18 durch den zur Förderrichtung x quer stehenden Leitflügel 22.

Die beiden schiefen Ebenen, d.h., die Ausrichtung der Leitflügel 22 und der Anzug der konischen Leitfläche 20, unterstützen gemeinsam den Materialfluss, so dass auch sperriges oder zähfliessendes Material wie Lehm begünstigt ausfliessen kann.

Die Leitflügel 22 können, wie in Fig. 2 gezeigt, an ihrem freien radialen Ende einen im wesentlichen rechtwinklig zur radialen Richtung der Leitflügel 22 in Laufrichtung u des Flügelrades 12, 14 abragendes Flügelteil 38 aufweisen und sind auf diese Weise geschlossen. Bei der Ausbildung der Leitflügel 22 mit einem endständig abragenden Flügelteil 38 kann auf die Flügelabdeckung 34 verzichtet werden.

Jedes Flügelrad 12, 14 ist mit einem Motor 40 zur Erzeugung der Drehbewegung um die Drehachse y ausgestattet. Die beiden Motoren 40 können unabhängig von einander gesteuert werden.

Bei besonderer Schichtung eines Bodenmaterials 41 mit beispielsweise einem Untergrund aus Lehm 42 und einer darüber liegenden Schicht aus Schotter 44 kann, wie aus Fig. 6 - 11 ersichtlich, durch eine Änderung der Drehrichtung u der Flügelräder 12, 14 bei gleichzeitigem Tauschen der beiden Flügelräder 12, 14 die Befüllung der Leitflügel 22 der Schichtung des Aushubmaterials angepasst werden.

Mit der dargestellten Drehrichtung besteht, wie in den Fig. 6 - 8 gezeigt, die Gefahr, dass der zähfliessende Lehm 42 nur verzögert ausfliesst. Die Entleerungszeit, bzw. die Zeit, während der der Leitflügel 22 am offenen Leitschild 30 vorbeifährt, reicht deshalb für eine vollständiges Ausfliessen des Lehms 42 nicht aus. Die an den Leitflügeln 22 haftende Restlehmschicht wird immer dicker, verkleinert das Füllvolumen und reduziert die Aushubleistung.

Bei der in den Fig. 9 - 11 gezeigten Anordnung mit umgekehrter Drehrichtung begünstigen die schweren, lockeren Schottersteine 44 den Fluss des Lehms 42 und haben zusätzlich eine Reinigungswirkung auf die Flügelräder 12, 14. Die Drehrichtung u im Gegenuhrzeigersinn ist also bei solchen Verhältnissen angezeigt.

Der durch die Flügelabdeckung 34 gebildete Führungskanal gibt die Leitflügel 22 oberhalb des Förderbandes 18 frei, was folgende Vorteile hat:
- Sperriges Material wie Holz, Seile, Kabel usw., das sich in den Leitflügeln 22 verfangen hat, kann nach dem Stoppen des Flügelrades 12, 14 problemlos entfernt werden.
- Die Leitflügel 22 können automatisch bei laufendem Flügelrad 12, 14 oder manuell bei stehendem Flügelrad 12, 14 beispielsweise von hartnäckig klebrigem Material wie Lehm, Seekreide usw. gereinigt werden

Das Flügelrad 12, 14 ist dank seiner kontinuierlichen Drehbewegung eine sehr effiziente Fördereinrichtung für gemischtes Aushubgut wie z.B. Sand, Schotter, Steine usw.

Weil es keine permanente geschlossene Hohlräume gibt, wie z.B. Becher mit Boden, ist dieses Aushubsystem ebenfalls sehr geeignet für problematisches Aushubgut, wie nasser Humus, Lehm, Seekreide usw.

Das Flügelrad 12, 14 ist sehr kompakt und ohne exponierte, bewegliche Teile, wie z.B. Ketten, Becher usw. Dadurch kann es so robust gebaut werden, dass vorkommende grössere Broken wie Mauerwerk, Steine usw. problemlos zerkleinert werden. Blockiert ein Gegenstand das Flügelrad 12, 14, so schützt eine automatische Druckabschaltung die Einrichtung vor Deformationen. Wird festgestellt, dass z.B. ein Kabel erfasst und aufgewickelt wird, so kann die Drehbewegung sofort gestoppt und die Verwicklung durch Ändern des Drehsinns behoben werden. Die beiden Flügelräder 12, 14 sind einzeln über je einen Motor 40 angetrieben und auch einzeln steuerbar.

Die am äusseren seitlichen Rand 26 der Leitflügel 22 montierten Flügelzähne 28 dienen zur Lockerung von hartem Aushubmaterial 41.

Je nach Anwendungsbereich gibt es für das Flügelrad 12, 14 verschiedene Optimierungsvarianten:
- Bei Änderung der Drehrichtung u kann die Arbeitsrichtung A geändert werden (rückwärts, schwenken). Ebenso ist eine Anpassung an Schichtungen des Aushubmaterials möglich.
- Oben geschlossene Leitflügel 22 mit abgewinkeltem Flügelteil 38 anstelle der Flügelabdeckung 34 sind besonders geeignet für körniges Aushubgut ohne Sperrgut, wie z.B. Holz.
- Eine im Aushubbereich durchgehende Flügelabdeckung 34 (Fig. 12) ist besonders geeignet für problematisches Aushubgut, wie grosse Steine und Holz. Sperrgut wird ausgeschieden. Diese Anordnung funktioniert beim Schwenken, nicht jedoch bei Vorwärts- und Rückwärtsfahrt.
- Ein im Aushubbereich durchgehendes Leitschild 30 (Fig.13) ist besonders geeignet für Sperrgut, das nicht zerkleinert werden kann, wie z.B. Granitklötze und armierte Fundamentrückstände.
- Ein gekürztes Leitschild 30 (Fig.14) ist besonders geeignet für zerkleinerbares Sperrgut, wie z.B. Backsteine.

### Bezugszeichenliste

- 10: Aushubmaschine
- 12: erstes Flügelrad
- 14: zweites Flügelrad
- 16: Maschinenrahmen
- 18: Förderband
- 20: konische Leitfläche
- 22: Leitflügel
- 24: innerer seitlicher Rand von 22
- 26: äusserer seitlicher Rand von 22
- 28: Flügelzähne
- 30: Leitschild
- 31: obere Kante von 30
- 32: Umfangsrand von 30
- 33: Abdeckblech
- 34: Flügelabdeckung
- 36: Kammer
- 38: Flügelteil
- 40: Motor
- 41: Aushubmaterial
- 42: Lehm
- 44: Schotter

- A: Arbeitsrichtung von 10
- x: Förderrichtung von 18
- y: Drehachse von 12, 14
- u: Drehrichtung von 12, 14
- e: Abstand 18 - 31
- S: unterer Punkt von 34
- T: oberer Punkt von 34

## Patentansprüche

1. Vorrichtung zum Aushub und Abtransport von Bodenmaterial, mit zwei um eine Drehachse (y) in einer Drehrichtung (u) rotierbaren Flügelrädern (12, 14) mit einer rotationssymmetrisch um die Drehachse (y) angeordneten, konisch verlaufenden Leitfläche (20) und von der konischen Leitfläche (20) radial abragenden Leitflügeln (22), wobei die Projektion der Leitflügel (22) in Radialrichtung die Drehachse (y) in einem spitzen Winkel schneidet und einem zwischen den Flügelrädern (12, 14) angeordneten Förderband (18) mit einer in einem rechten Winkel zur Drehachse (y) liegenden Förderrichtung (x) zum Abtransport von Aushubmaterial (41), wobei die konisch verlaufenden Leitflächen (20) der Flügelräder (12, 14) mit dem verjüngten Ende an das Förderband (18) angrenzen und eine Ablauffläche für das Aushubmaterial (41) bilden,
**dadurch gekennzeichnet, dass**
die Leitflügel (22) von zwei parallel zueinander stehenden seitlichen Rändern (24, 26) begrenzt sind und die Breite der Leitflügel (22) im wesentlichen der Breite der konisch verlaufenden Leitflächen (20) in Richtung der Drehachse (y) entspricht, und dass der innere seitliche Rand (24) der Leitflügel (22) zumindest in einem Bereich unterhalb des Förderbandes (18) an ein feststehendes Leitschild (30) angrenzt.

2. Vorrichtung nach Anspruch 1, **dadurch gekennzeichnet, dass** die Leitflügel (22) gegenüber der Drehachse (y) so um einen Winkel verdreht sind, dass, in Laufrichtung (u) gesehen, der äussere seitliche Rand (26) dem inneren seitlichen Rand (24) vorläuft.

3. Vorrichtung nach Anspruch 1, **dadurch gekennzeichnet, dass** das Leitschild (30) mit einer parallel zur Förderebene des Förderbandes (18) liegenden oberen Kante (31) um ein Mass (e) oberhalb des Förderbandes (18) endet und sich ein streifenförmiges Abdeckblech (33) von der Kante (31) zum tiefer liegenden Förderband (18) erstreckt.

4. Vorrichtung nach Anspruch 1, **dadurch gekennzeichnet, dass** von einem Umfangsrand (32) des Leitschildes (30) eine die Leitflügel (22) überdeckende Flügelabdeckung (34) nach innen abragt.

5. Vorrichtung nach einem der Ansprüche 1 bis 4, **dadurch gekennzeichnet, dass** die Leitflügel (22) bezüglich eines senkrecht zu den seitlichen Rändern (24, 26) liegenden Querschnitts gekrümmt sind und die gekrümmte Fläche der Leitflügel (22) mit der konkaven Krümmung in die Drehrichtung (u) der Flügelräder (12, 14) weist.

6. Vorrichtung nach einem der Ansprüche 1 bis 5, **dadurch gekennzeichnet, dass** die Leitflügel (22) an ihrem freien radialen Ende ein im wesentlichen rechtwinklig zur radialen Richtung der Leitflügel (22) in Laufrichtung (u) des Flügelrades (12, 14) abragendes Flügelteil (38) aufweisen.

7. Vorrichtung nach einem der Ansprüche 1 bis 6, **dadurch gekennzeichnet, dass** von den Leitflügeln (22) seitlich Flügelzähne (28) nach aussen abragen.

8. Vorrichtung nach einem der Ansprüche 1 bis 7, **dadurch gekennzeichnet, dass** den Flügelrädern (12, 14) je ein einzeln steuerbarer Motor (40) zugeordnet ist.

## Claims

1. An apparatus for excavating and transporting away materials with two impeller wheels (12, 14) which can be rotated about an axis of rotation (y) in a direction of rotation (u) and which have a conically extending guide surface (20) arranged about the axis of rotation (y) in a rotationally symmetrical manner and with guide vanes (22) which project radially from the conical guide surface (20), wherein the projection of the guide vanes (22) in radial direction forms an acute angle with respect to the axis of rotation (y), and with a longitudinal conveyor (18) for transporting away excavated material (41) that is arranged between the impeller wheels,
wherein the conically extending guide surface (20) of the impeller wheel (12, 14) has its narrowed end adjoining a conveyor belt (18) and forms a run-off surface for excavated material (41), **characterized in that**
the guide vanes (22) are bounded by two lateral edges (24, 26) which are parallel to one another, and the width of the guide vanes (22) corresponds substantially to the width of the conically extending guide surface (20) and **in that** inner lateral edge (26) of the guide vanes (22) adjoins a fixed guide plate (30), at least in a region below the conveyor belt (18)

2. The apparatus as claimed in claim 1,**characterized in that** the guide vanes (22) are twisted with respect to the axis of rotation (y) by an angle such that, as viewed in the running direction (u), the outer lateral edge (26) leads the inner lateral edge (24).

3. The apparatus as claimed in claim 1, **characterized in that** the guide plate (30) terminates at a distance (e) above the conveyor belt (18) by way of an upper edge (31) situated parallel to the conveying plane of the conveyor belt (18), and a strip-like cover plate (33) extends from the edge (31) to the lower-lying conveyor belt (18).

4. The apparatus as claimed in claim 1, **characterized in that** a vane covering (34), which covers the guide vanes (22), projects inwardly from a peripheral edge (32) of the guide plate (30).

5. The apparatus as claimed in one of claims 1 to 4, **characterized in that** the guide vanes (22) are curved with respect to a cross section situated perpendicularly to the lateral edges (24, 26), and the curved surface of the guide vanes (22) points with its concave curvature in the direction of rotation (u) of the impeller wheels (12, 14).

6. The apparatus as claimed in one of claims 1 to 5, **characterized in that** the guide vanes (22) are provided at their free radial end with a vane part (38) which projects substantially at a right angle with respect to the radial direction of the guide vanes (22) in the running direction (u) of the impeller wheel (12, 14).

7. The apparatus as claimed in one of claims 1 to 6, **characterized in that** vane teeth (28) project laterally outwardly from the guide vanes (22).

8. The apparatus as claimed in one of claims 1 to 7, **characterized in that** the impeller wheels (12, 14) are each assigned an individually controllable motor (40).

## Revendications

1. Dispositif d'excavation et de transport de matériel de sol, comportant deux roues à aubes (12, 14) pouvant tourner autour d'un axe de rotation (y) dans un sens de rotation (u) avec une surface de guidage (20) s'étendant de manière conique disposée symétriquement en rotation autour de l'axe de rotation (y) et avec des aubes directrices (22) dépassant radialement la surface de guidage conique (20), où la projection des aubes directrices (22) en direction radiale fait intersection en angle aigu avec l'axe de rotation (y) et une bande de convoyage (18) disposée entre les roues à aubes (12, 14) avec un dispositif de convoyage (x) pour transporter les matériaux excavés (41) disposé en angle droit par rapport à l'axe de rotation (y), où les surfaces de guidage (20) s'étendant de manière conique des roues à aubes (12, 14) sont adjacentes à la bande de convoyage (18) avec l'extrémité conique et forment une surface de décharge pour les matériaux excavés (41), **caractérisé en ce que**
les aubes directrices (22) sont délimitées par deux bords latéraux (24, 26) parallèles l'un à l'autre et la largeur des aubes directrices (22) correspond sensiblement à la largeur des surfaces de guidage (20) coniques en direction de l'axe de rotation (y), et que le bord latéral intérieur (24) des aubes directrices (22) est adjacent à une plaque de guidage fixe (30) au moins dans une zone au-dessous de la bande de convoyage (18).

2. Dispositif selon la revendication 1, **caractérisé en ce que** les aubes directrices (22) sont vrillées par rapport à l'axe de rotation (y) d'un angle tel que, vu dans le sens de marche (u), le bord latéral extérieur (26) passe devant le bord latéral intérieur (24).

3. Dispositif selon la revendication 1, **caractérisé en ce que** la plaque de guidage (30) se termine, au niveau d'un bord supérieur (31) parallèle au plan de transport de la bande de convoyage (18), d'une dimension (e) au-dessus de la bande de convoyage (18) et qu'une tôle de recouvrement (33) en forme de bande s'étend du bord (31) vers la bande de convoyage (18) inférieure.

4. Dispositif selon la revendication 1, **caractérisé en ce qu'**un couvercle à aubes (34) recouvrant les aubes directrices (22) fait saillie vers l'intérieur depuis un bord périphérique (32) de la plaque directrice (30).

5. Dispositif selon la revendication 1 à 4, caractérisé en ce les aubes directrices (22) sont courbées par rapport à une section transversale perpendiculaire aux bords latéraux (24, 26) et que la surface courbe des aubes directrices (22) pointe avec la courbure concave dans le sens de rotation (u) des roues à aubes (12, 14).

6. Dispositif selon la revendication 1 à 5, caractérisé en ce les aubes directrices (22) présentent à leur extrémité radiale libre une partie d'aube (38) faisant saillie sensiblement perpendiculairement à la direction radiale des aubes directrices (22) dans le sens de marche (u) de la roue à aubes (12, 14).

7. Dispositif selon la revendication 1 à 6, **caractérisé en ce que** des dents d'aubes (28) font saillie latéralement vers l'extérieur des aubes directrices (22).

8. Dispositif selon la revendication 1 à 7, **caractérisé en ce qu'**un moteur (40) pouvant être commandé individuellement est associé à chaque roue à aubes (12, 14).
